# EUROPÄISCHE PATENTANMELDUNG

(11) **EP 4 492 579 A1**
(43) Veröffentlichungstag der Anmeldung: **15.01.2025**
(21) Anmeldenummer: 24187728.1
(22) Anmeldetag: 10.07.2024
(51) Int. Cl.: H01R 9/05, H01R 43/04, H01R 43/28, H01R 24/40, H01R 103/00

(54) **VERFAHREN ZUR HERSTELLUNG EINES ZUSAMMENBAUS EINES STECKVERBINDERS UND EINES KOAXIALKABELS SOWIE ZUSAMMENBAU**

(30) Priorität: 11.07.2023 DE 102023118280
(71) Anmelder: Robert Kast GmbH & Co. KG, 12277 Berlin (DE)
(72) Erfinder: Wolf, Ronald, 12683 Berlin (DE)
(74) Vertreter: Beyer, Andreas

(57) **Zusammenfassung**

Vorgestellt wird ein Verfahren zur Herstellung eines Zusammenbaus (40, 50) aus einem Steckverbinder (41), insbesondere für Hochfrequenzanwendungen, und einem Koaxialkabel (4) oder einer Komponente für einen solchen Zusammenbau (40, 50), aufweisend:
- Bereitstellen eines Außenleiterteils (1, 5), wobei das Außenleiterteil (1, 5) mindestens einen Verbindungsabschnitt (21) mit einer Innenwand aufweist, der zumindest teilweise als Hohlzylinder ausgebildet ist,
- Bereitstellen eines Innenleiterteils (3, 7) und eines Isolierteils (2, 6),
- Bereitstellen eines Koaxialkabels (4), wobei das Koaxialkabel (4) einen Außenleiter (17), der Drähte aufweist, einen Innenleiter (14), der zumindest teilweise im Inneren des Außenleiters (17) angeordnet ist, einen Isolator (15), der zumindest teilweise im Inneren des Außenleiters (17) angeordnet ist und den Innenleiter (14) zumindest teilweise umschließt und einen Kabelmantel (18), der den Außenleiter (17) zumindest teilweise umschließt, aufweist,
- Abisolieren eines Außenleiterabschnitts (17b) des Koaxialkabels (4),
- Umstülpen des abisolierten Außenleiterabschnitts (17b) um einen ersten Kabelabschnitt (22) des Koaxialkabels (4) herum und Anordnen der Drähte außenseitig des Kabelmantels (18) in dem ersten Kabelabschnitt (22),
- Zusammenfügen des Koaxialkabels (4) mit dem Außenleiterteil (1, 5) zu dem Zusammenbau (40, 50) oder der Komponente, wobei das Außenleiterteil (1, 5) mit dem Verbindungsabschnitt (21) des Außenleiterteils (1, 5) über den ersten Kabelabschnitt (22) geschoben wird,
- Verringern des Innendurchmessers des Verbindungsabschnitts (21) wodurch der Kabelmantel (18) zumindest in einem ersten Teilbereich (24) des Verbindungsabschnitts (21) komprimiert wird und die Drähte an der Innenwand des Verbindungsabschnitts (21) und dem Kabelmantel (18) anliegen,
wobei der erste Teilbereich (24) mindestens 70 % eines Bereichs (25) des Verbindungsabschnitts (21) umfasst, in dem die Drähte zwischen der Innenwand und dem Kabelmantel (18) angeordnet sind.

Zudem wird ein Zusammenbau und die Verwendung eines solchen Zusammenbaus vorgestellt.

## Beschreibung

Die Erfindung betrifft ein Verfahren zur Herstellung eines Zusammenbaus eines Steckverbinders und eines Koaxialkabels sowie einen Zusammenbau aus dem Steckverbinder und dem Koaxialkabel. Weiterhin wird die Verwendung des Zusammenbaus für Hochfrequenzanwendungen vorgeschlagen.

Ein herkömmlicher Zusammenbau aus einem Steckverbinder und einem Koaxialkabel weist üblicherweise eine Stützschelle oder eine Stützhülse auf, die den Außenleiter des Koaxialkabels umgibt. Die Stützschelle oder Stützhülse dient dazu, hohe Haltekräfte zu realisieren. Je nach Aufbau kann auch eine separate Crimp-Schelle oder ein zusätzliches Crimp-Rohr vorhanden sein, dass das Außenleiterteil des Zusammenbaus umschließt. Die genannten Maßnahmen dienen insbesondere der Betriebssicherheit und der Ausfallsicherheit des Zusammenbaus. Im Regelfalle befindet sich die Stützschelle oder die Stützhülse oder die Crimp-Schelle oder das Crimp-Rohr an einem Verbindungsabschnitt des Außenleiterteils. Eine Crimp-Schelle oder ein Crimp-Rohr kann zum Beispiel zum Aufbringen der notwendigen Haltekräfte nach FAKRA-Maßgaben dienen. Das Außenleiterteil kann hierbei zum Beispiel ein Rohr sein, das als integrales Teil eine Verbindung zwischen dem Kabelaußenleiter und dem Außenleiterteil eines komplementären Steckverbinders darstellt.

Bei Versuchen wurde festgestellt, dass Hochfrequenzeigenschaften (zum Beispiel der Impedanzverlauf und der Reflexionsfaktor) durch eine Stützschelle oder eine Stützhülse oder eine Crimp-Schelle oder ein separates Crimp-Rohr negativ beeinflusst werden. Auch zu starke Komprimierungen oder Formänderungen eines Isolators können die Hochfrequenzeigenschaften negativ beeinflussen.

Es ist daher Aufgabe der Erfindung, für dieses Problem eine Lösung bereitzustellen. Insbesondere ist es also Aufgabe der Erfindung, den Zielkonflikt zwischen hohen Haltekräften und guten Hochfrequenzeigenschaften zu lösen, also eine Lösung anzubieten, die beide gewünschten Eigenschaften erfüllt.

Vorgeschlagen wird erfindungsgemäß insbesondere ein Verfahren zur Herstellung eines Zusammenbaus aus einem Steckverbinder für Hochfrequenzanwendungen und einem Koaxialkabel oder einer Komponente für einen solchen Zusammenbau, aufweisend:
- Bereitstellen eines Außenleiterteils, wobei das Außenleiterteil mindestens einen Verbindungsabschnitt mit einer Innenwand aufweist, der zumindest teilweise als Hohlzylinder ausgebildet ist,
- Bereitstellen eines Innenleiterteils und eines Isolierteils,
- Bereitstellen eines Koaxialkabels, wobei das Koaxialkabel einen Außenleiter, der Drähte aufweist, einen Innenleiter, der zumindest teilweise im Inneren des Außenleiters angeordnet ist, einen Isolator, der zumindest teilweise im Inneren des Außenleiters angeordnet ist und den Innenleiter zumindest teilweise umschließt und einen Kabelmantel, der den Außenleiter zumindest teilweise umschließt, aufweist,
- Abisolieren eines Außenleiterabschnitts des Koaxialkabels,
- Umstülpen des abisolierten Außenleiterabschnitts um einen ersten Kabelabschnitt des Koaxialkabels herum und Anordnen der Drähte außenseitig des Kabelmantels in dem ersten Kabelabschnitt,
- Zusammenfügen des Koaxialkabels mit dem Außenleiterteil zu dem Zusammenbau oder der Komponente, wobei das Außenleiterteil mit dem Verbindungsabschnitt des Außenleiterteils über den ersten Kabelabschnitt geschoben wird,
- Verringern des Innendurchmessers des Verbindungsabschnitts wodurch/wobei der Kabelmantel zumindest in einem ersten Teilbereich des Verbindungsabschnitts komprimiert wird und die Drähte an der Innenwand des Verbindungsabschnitts und dem Kabelmantel anliegen,
wobei der erste Teilbereich mindestens 70 % eines Bereichs des Verbindungsabschnitts umfasst, in dem die Drähte zwischen der Innenwand und dem Kabelmantel angeordnet sind.

Nachfolgend werden Merkmale mitunter im Singular beschrieben. Eine solche Beschreibung umfasst alternativ oder zusätzlich auch eine entsprechende Offenbarung für mehrere solcher Merkmale, wenn vorhanden. Der Begriff "zumindest teilweise" ist bedeutungsgleich mit "ganz oder teilweise".

Die "Drähte an der Innenwand des Verbindungsabschnitts" und die "Drähte zwischen der Innenwand und dem Kabelmantel" bezeichnen die Drähte des umgestülpten Außenleiterabschnitts oder, anders ausgedrückt, die Abschnitte der Drähte im umgestülpten Außenleiterabschnitt.

Die Angabe, dass der erste Teilbereich mindestens 70 % des Bereichs des Verbindungsabschnitts umfasst, in dem die Drähte zwischen der Innenwand und dem Kabelmantel angeordnet sind, ist so zu verstehen, dass der Innendurchmesser überall in den mindestens 70 % des genannten Bereichs (anders ausgedrückt: entlang der gesamten Länge der mindestens 70 % des Bereichs) verringert wird und der Kabelmantel überall in den mindestens 70 % des genannten Bereichs (anders ausgedrückt: entlang der gesamten Länge der mindestens 70 % des Bereichs) komprimiert wird.

Dort, wo die Drähte an der Innenwand des Verbindungsabschnitts und dem Kabelmantel anliegen, sind die Drähte zwischen der Innenwand des Außenleiterteils und dem Kabelmantel vorzugsweise eingeklemmt.

In dem Bereich des Verbindungsabschnitts, in dem die Drähte zwischen der Innenwand und dem Kabelmantel angeordnet sind, sind die Drähte zwischen der Innenwand des Außenleiterteils und dem Kabelmantel vorzugsweise eingeklemmt.

In den von dem ersten Teilbereich mindestens umfassten 70 % des Bereichs des Verbindungsabschnitts, in dem die Drähte zwischen der Innenwand und dem Kabelmantel angeordnet sind, sind die die Drähte zwischen der Innenwand des Außenleiterteils und dem Kabelmantel vorzugsweise eingeklemmt.

In dem ersten Teilbereich wird, anders ausgedrückt, der Innendurchmesser des Verbindungsabschnitts verringert. Verringerungen des Innendurchmessers des Verbindungsabschnitts müssen nicht zwangsläufig gleichmäßig und/oder gleichförmig und/oder in gleichem Maße erfolgen. Verringerungen des Innendurchmessers des Verbindungsabschnitts erfolgen jedoch bevorzugt gleichmäßig und/oder gleichförmig und/oder in demselben Maß in dem ersten Teilbereich.

Mindestens in dem ersten Teilbereich ist der Verbindungsabschnitt überall oder zumindest abschnittsweise als Hohlzylinder ausgebildet. Insbesondere in dem Bereich des Verbindungsabschnitts, in dem die Drähte zwischen der Innenwand und dem Kabelmantel angeordnet sind, kann der Verbindungsabschnitt überall oder zumindest abschnittsweise als Hohlzylinder ausgebildet sein. Das Verringern des Innendurchmessers kann an allen Stellen des genannten Bereichs und/oder des ersten Teilbereichs in demselben Maß erfolgen. Dies kann die Hochfrequenzeigenschaften positiv beeinflussen bei gleichzeitig hohen Haltekräften.

Bei dem Zusammenbau können weitere Teile hinzugefügt werden, um den Steckverbinder zu bilden. Das Verfahren kann sich auf den Zusammenbau einer Komponente beziehen, die mit weiteren Teilen oder Komponenten zu dem erfindungsgemäßen Zusammenbau ergänzt oder zusammengebaut werden kann. Mit dem Verfahren können jegliche erfindungsgemäßen Zusammenbauten hergestellt werden, die nachfolgend strukturell beschrieben sind. Nachfolgend beschriebene Merkmale der vorgestellten Ausgestaltungen oder Verfahrensmerkmale können Gegenstand des erfindungsgemäßen Verfahrens sein. In Bezug auf das erfindungsgemäße Verfahren wird vollinhaltlich auf die Ausgestaltungen des erfindungsgemäßen Zusammenbaus Bezug genommen und umgekehrt. Das vorgestellte Verfahren kann mindestens zum Teil automatisiert vorgenommen werden.

Das Abisolieren des Außenleiterabschnitts des Koaxialkabels beinhaltet insbesondere ein Entfernen des Kabelmantels am entsprechenden Abschnitt des Koaxialkabels, der den Außenleiterabschnitt vor dem Abisolieren enthält. Das Umstülpen beschreibt das Bewegen der Drähte des Außenleiterabschnitts hin zum Koaxialkabel (zu dessen Kabelmantel) und kann dem Umstülpen eines Schirmes ähneln. Ein Anordnen der Drähte außenseitig des Kabelmantels in dem ersten Kabelabschnitt kann praktisch gleichzeitig mit dem Umstülpen erfolgen.

Ein optionales Anordnen der Drähte entlang der Längsrichtung des ersten Kabelabschnitts kann gleichzeitig mit dem Umstülpen erfolgen. Ein Umstülpen und/oder ein Anordnen der Drähte (optional ein Anordnen entlang der Längsrichtung) kann insbesondere ein teilweises oder vollständiges Auflösen eines Geflechts des abisolierten Außenleiterabschnitts beinhalten. Die Drähte des abisolierten Außenleiterabschnitts können dann zum Beispiel nur noch ein weitmaschiges Geflecht oder, bevorzugt, gar kein Geflecht mehr bilden. Das heißt, die Drähte überlagern und kreuzen sich nur noch in geringem Maße oder gar nicht mehr. Ein Überlagern oder Kreuzen wird in vorteilhafter Weise in besonders hohem Maße vermieden, wenn ein Anordnen der Drähte entlang der Längsrichtung erfolgt. Nachträgliche erneute Überlagerungsvorgänge, verursacht durch den Zusammenbau (Überschieben des Verbindungsbereichs) sind dann stark reduziert. Diese Anordnung ist daher bevorzugt. Vorteilhafte Konsequenz ist, dass besonders hohe Haltekräfte realisiert werden können, wenn wenige oder keine Überlagerungen vorliegen. Zudem besteht aufgrund der gleichmäßigen Kompression des Kabelmantels und des Kabels ein positiver Einfluss auf die Hochfrequenzeigenschaften.

Das Außenleiterteil und das Isolierteil können eine gemeinsame Einheit, zum Beispiel in Form eines gemeinsamen und/oder zusammengefügten und/oder vorgefertigten Teils, bilden. Das Innenleiterteil und der Innenleiter des Koaxialkabels können eine gemeinsame Einheit, zum Beispiel in Form eines gemeinsamen und/oder zusammengefügten und/oder vorgefertigten Teils, bilden. Es kann vorgesehen sein, dass mindestens zwei weitere Teile des Zusammenbaus mindestens eine gemeinsame Einheit, zum Beispiel in Form eines gemeinsamen und/oder zusammengefügten und/oder vorgefertigten Teils, bilden.

Das Aufschieben des Verbindungsabschnitts auf den ersten Kabelabschnitt kann unter Druck ausgeführt werden.

Das Zusammenfügen der genannten Teile zu dem Zusammenbau kann insbesondere einen oder mehrere oder alle der folgenden Schritte enthalten:
- Einfügen des Isolierteils in das Außenleiterteil (sofern nicht das Außenleiterteil und das Isolierteil ohnehin ein gemeinsames Teil bilden und/oder bereits zusammengefügt sind, dann kann der genannte Schritt ggf. entfallen);
- Verbinden des Innenleiterteils mit dem Innenleiter des Koaxialkabels (sofern nicht der Innenleiter des Koaxialkabels und das Innenleiterteil ohnehin ein gemeinsames Teil bilden und/oder bereits zusammengefügt sind, dann kann der genannte Schritt ggf. entfallen);
- Verbinden des Außenleiterteils mit einem Gehäuse des Zusammenbaus.

Allgemein kann das Verfahren insbesondere aufweisen:
- Zusammenfügen des Innenleiterteils und des Isolierteils mit dem Koaxialkabel und mit dem Außenleiterteil zu dem Zusammenbau oder der Komponente, wobei das Außenleiterteil mit dem Verbindungsabschnitt des Außenleiterteils über den ersten Kabelabschnitt geschoben wird.

Das Verringern des Innendurchmessers des Verbindungsabschnitts erfolgt vorteilhafter Weise, wenn der erste Kabelabschnitt sich bereits im Verbindungsabschnitt befindet. Das Verringern des Innendurchmessers kann durch allseitig aufgetragenen Druck auf den Verbindungsabschnitt von außen vorgenommen werden, zum Beispiel mittels zweier Halbschalen wie noch erläutert wird. Auch andere Verfahren der Druckaufbringung sind möglich, zum Beispiel durch eine Änderung des Umgebungsdrucks im Bereich des Verbindungsabschnitts. Der Innendurchmesser des Verbindungsabschnitts kann in einem Teilbereich des Verbindungsabschnitts verringert werden (wobei der Bereich des Verbindungsabschnitts, in dem die Drähte zwischen der Innenwand und dem Kabelmantel angeordnet sind, zu mindestens 70 % umfasst ist) oder in Bezug auf den gesamten Verbindungsabschnitt.

Das vorgestellte Verfahren stellt eine einfache, kostengünstige, schnelle und automatisierbare Möglichkeit der Herstellung des erfindungsgemäßen Zusammenbaus mit all seinen Vorteilen (siehe unten) dar. Die Verringerung des Innendurchmessers des Verbindungsabschnitts inkl. mindestens 70 % des Bereichs des Verbindungsabschnitts, in dem die Drähte zwischen der Innenwand und dem Kabelmantel angeordnet sind, stellt eine effektive Möglichkeit zur Erhöhung der Haltekräfte unter Erhaltung der Hochfrequenzeigenschaften dar. Besonders ist hierbei vorteilhaft, dass bei einer Verringerung des Innendurchmessers über einen solchen langen Bereich keine zu große Kompression des Kabels (und des Isolators) entsteht (dies ist vorteilhaft für die Hochfrequenzeigenschaften) und trotzdem hohe Haltekräfte möglich sind.

In einer vorteilhaften Ausführungsform des erfindungsgemäßen Verfahrens ist der Verbindungsabschnitt vollständig als Hohlzylinder ausgeführt.

Dies kann insbesondere bedeuten, dass in einer Außenkontur des Verbindungsabschnitts keine Schnitte, Unterbrechungen, Auslassungen oder Abstände vorgesehen sind. Insbesondere können keine Schnitte, Unterbrechungen, Auslassungen oder Abstände an einem äußeren Ende des Verbindungsabschnitts vorgesehen sein.

Die beschriebene Ausführungsform des erfindungsgemäßen Verfahrens stellt eine einfache Möglichkeit zur Erhöhung der Haltekräfte unter Erhaltung der Hochfrequenzeigenschaften dar. Ein durchgehender Hohlzylinder kann besonders gleichmäßig Kräfte auf das Kabel auswirken und so hohe Haltekräfte bei nicht zu starken Komprimierungen des Kabels ermöglichen. Zudem sind der Fertigungsaufwand des Außenleiterteils und der Fertigungsaufwand zur Herstellung des erfindungsgemäßen Zusammenbaus gering.

In einer vorteilhaften Ausführungsform des erfindungsgemäßen Verfahrens umfasst der erste Teilbereich den Bereich des Verbindungsabschnitts, in dem die Drähte zwischen der Innenwand und dem Kabelmantel angeordnet sind, vollständig.

Es kann der Innendurchmesser überall dort verringert werden, wo umgeschlagene Drähte angeordnet sind. Das Verringern des Innendurchmessers kann an allen Stellen des ersten Teilbereichs in demselben Maß erfolgen.

Die vorgestellte Ausführungsform stellt eine weitere effektive Möglichkeit zur Erhöhung der Haltekräfte unter Erhaltung der Hochfrequenzeigenschaften dar.

In einer vorteilhaften Ausführungsform des erfindungsgemäßen Verfahrens wird das Verringern des Innendurchmessers des Verbindungsabschnitts mithilfe von zwei Halbschalen ausgeführt, die jeweils eine halbzylinderartige Ausnehmung aufweisen, wobei die zwei Halbschalen mit den halbzylinderartigen Ausnehmungen auf den Verbindungsabschnitt gedrückt werden, wobei der Innenradius der halbzylinderartigen Ausnehmungen kleiner ist als der Außendurchmesser des Verbindungsabschnitts vor dem Verringern des Innendurchmessers.

Insbesondere kann der Innenradius der halbzylinderartigen Ausnehmungen kleiner sein, vorzugsweise geringfügig kleiner sein als der Außendurchmesser des Verbindungsabschnitts vor dem Verringern des Innendurchmessers, zum Beispiel bevorzugt um mindestens 2 %, besonders bevorzugt um mindestens 4 %. Eine sinnvolle Obergrenze kann besonders bevorzugt bei 7 % oder 10 % oder, noch stärker bevorzugt, bei 5 % liegen. Ein Intervall zwischen 4 % und 5 % hat sich als besonders vorteilhaft gezeigt. Weitere sinnvolle Intervalle sind: 2-5 %, 2-7 %, 2-10 %, 4-7 %, 4-10 %. Ein zu kleiner Innenradius der halbzylinderartigen Ausnehmungen würde zu einer ungleichmäßigen Verformung des Verbindungsabschnitts und zu Gratbildung führen.

Die vorgestellte Ausführungsform ermöglicht eine einfache und leicht automatisierbare Realisierung der erfindungsgemäßen Vorteile. Insbesondere stellt sie eine einfache Methode der praktisch allseitigen Druckaufbringung dar.

In einer vorteilhaften Ausführungsform des erfindungsgemäßen Verfahrens wird der Innendurchmesser des Verbindungsabschnitts um mindestens 4 % verringert.

Hierdurch wird bereits durch eine solche Innendurchmesserverringerung in vorteilhafter Weise eine deutliche Erhöhung der Haltekräfte zwischen Steckverbinder und Koaxialkabel verursacht.

In einer vorteilhaften Ausführungsform des erfindungsgemäßen Verfahrens wird der Innendurchmesser des Verbindungsabschnitts um maximal 5 % oder maximal 10% oder maximal 15% verringert. Diese Grenzen können mit oben genannter Untergrenze von mindestens 4% kombiniert werden.

Hierdurch kann in vorteilhafter Weise besonders sicher vermieden werden, dass die Durchmesserverringerung ungleichmäßig und/oder unter Gratbildung erfolgt, auch bei Berücksichtigung von Bauteiltoleranzen und Werkzeugtoleranzen.

In einer Ausführungsform des erfindungsgemäßen Verfahrens wird das Umstülpen des abisolierten Außenleiterabschnitts um den ersten Kabelabschnitt des Kabelmantels herum und ein Anordnen der Drähte des abisolierten Außenleiterabschnitts entlang der Längsrichtung des ersten Kabelabschnitts durch Umbürsten vorgenommen, insbesondere mittels einer Drahtbürste.

In praktischen Versuchen hat sich die Verwendung einer Drahtbürste als einfache, schnelle und kostengünstige sowie leicht automatisierbare Möglichkeit erwiesen, die Schritte des Umstülpens und des Anordnens der Drähte entlang der Längsrichtung in einem gemeinsamen Schritt zu realisieren. Insbesondere kann eine rotierende Drahtbürste verwendet werden.

In einer vorteilhaften Ausführungsform des erfindungsgemäßen Verfahrens weist das Verfahren zusätzlich auf:
- Einbringen zumindest einer nach innen weisenden Vertiefung in den Verbindungsabschnitt, wobei die Vertiefung eine geringere axiale Ausdehnung hat, als der erste Teilbereich.

In einer Ausführungsform wird die zumindest eine Vertiefung in den ersten Teilbereich des Verbindungsabschnitts eingebracht, in zumindest dem ein Verringern des Innendurchmessers des Verbindungsabschnitts erfolgt.

In einer Ausführungsform wird die zumindest eine Vertiefung in den Bereich des Verbindungsabschnitts eingebracht, in dem die Drähte zwischen der Innenwand und dem Kabelmantel angeordnet sind.

Das Einbringen kann zum Beispiel mithilfe eines Stempels oder eines Crimp-Werkzeugs oder eines sonstigen Werkzeugs erfolgen. Die bereits beschriebenen Vorteile einer Vertiefung oder einer Mehrzahl an Vertiefungen können einfach, schnell, kostengünstig und leicht automatisierbar realisiert werden.

In einer vorteilhaften Ausführungsform des erfindungsgemäßen Verfahrens wird durch das Einbringen der zumindest einen Vertiefung der Isolator des Koaxialkabels komprimiert.

Hierzu wird insbesondere auf die weiteren Ausführungen verwiesen. Die zusätzliche Komprimierung des Isolators führt in vorteilhafter Weise zu einer Erhöhung der Haltekräfte.

In einer vorteilhaften Ausführungsform des erfindungsgemäßen Verfahrens weist der Zusammenbau keine zusätzliche Stützschelle oder Stützhülse oder Crimp-Schelle und kein zusätzliches Crimp-Rohr auf, die/das um den ersten Kabelabschnitt und/oder den Isolator herum angeordnet ist.

Auf die Vorteile und Bemerkungen der entsprechenden Ausgestaltung des erfindungsgemäßen Zusammenbaus wird Bezug genommen. Insbesondere können die Hochfrequenzeigenschaften verbessert werden und das Verfahren vereinfacht werden, in dem ein entsprechender Verbindungsschritt (z. B. Crimpen oder Aufstecken) nicht nötig ist.

In einer vorteilhaften Ausführungsform des erfindungsgemäßen Verfahrens ist das Außenleiterteil als Rohr, insbesondere als dünnwandiges Rohr, ausgestaltet.

Vorzugsweise ist das Außenleiterteil aus Metall.

Vorzugsweise ist das Außenleiterteil einstückig.

Vorzugsweise ist das Außenleiterteil entlang seiner gesamten Länge als Rohr ausgestaltet. Vorzugsweise weist das Außenleiterteil keine Materialansammlungen (insbesondere außen) auf, die über die Ausgestaltung als dünnwandiges Rohr hinausgehen. Insbesondere weist das Außenleiterteil vorzugsweise keine Materialansammlungen (insbesondere außen) auf, die von der Wanddicke her über 0,5 mm, oder, besonders bevorzugt 0,3 mm oder, noch bevorzugter, 0,1 mm, hinausgehen.

Große Materialansammlungen oder weitere Materialansammlungen insbesondere an einer Außenseite des Rohres können vermieden werden. Hiermit können Materialansammlungen gemeint sein, die an beliebiger Stelle des Außenleiterteils vorhanden sein können. Hiermit können alternativ oder zusätzlich Materialansammlungen gemeint sein, die mit dem Rohr integral (also in Form eines gemeinsamen Teils) verbunden sein können.

Die vorgeschlagene Ausführungsform ist abermals vorteilhaft in Bezug auf die Hochfrequenzeigenschaften und ist zudem besonders einfach aufgebaut und herzustellen. Die Hochfrequenzeigenschaften werden günstig beeinflusst, wenn keine großen Materialansammlungen außen am Außenleiterteil vorhanden sind. Die Handhabbarkeit eines Rohrs ist einfacher als bei Teilen komplexerer Geometrie, insbesondere im Hinblick auf automatisierte Ausführungen des Verfahrens.

In einer vorteilhaften Ausführungsform des erfindungsgemäßen Verfahrens ist das Außenleiterteil einstückig.

Ein Außenleiterteil als Rohr muss nicht überall denselben Durchmesser haben, aber der Durchmesser kann auch konstant sein.

Eine Wanddicke des Außenleiterteils kann z. B. 0,20 mm betragen. Insbesondere kann eine Wanddicke 0,03 bis 1 mm, 0,03 bis 0,5 mm, oder 0,1 bis 0,5 mm, bevorzugt 0,1 bis 0,3 mm betragen, besonders bevorzugt 0,15 bis 0,25 mm.

In einer vorteilhaften Ausführungsform weist der Verbindungsabschnitt nach Verringern des Innendurchmessers eine Länge im Bereich von 5 bis 15 mm auf, bevorzugt 7 bis 10 mm.

In einer vorteilhaften Ausführungsform, weist der Verbindungsabschnitt nach Verringern des Innendurchmessers eine Wanddicke im Bereich von 0,1 bis 0,5 mm auf, bevorzugt 0,1 bis 0,3 mm, besonders bevorzugt 0,15 bis 0,25 mm.

In einer vorteilhaften Ausführungsform, weist der Verbindungsabschnitt nach Verringern des Innendurchmessers einen Innendurchmesser im Bereich von 3,0 bis 4,0 mm auf. Der Innendurchmesser muss nicht über die gesamte Länge des Verbindungsabschnitts konstant sein.

Die genannten Ausführungsformen sind vorteilhaft in Bezug auf einen guten Kompromiss aus günstigen Hochfrequenzeigenschaften und hohen Haltekräften. Die Hochfrequenzeigenschaften werden günstig beeinflusst, wenn keine großen Materialansammlungen außen am Außenleiterteil oder keine großen geometrischen Unterschiede in Längsrichtung des Außenleiterteils vorhanden sind und auch das Außenleiterteil nicht zu lang ist (jedoch trotzdem lang genug, um gute Haltekräfte zu realisieren). Die Handhabbarkeit eines Rohrs ist einfacher als bei Teilen komplexerer Geometrie, insbesondere im Hinblick auf automatisierte Ausführungen des Verfahrens.

In einer vorteilhaften Ausführungsform des erfindungsgemäßen Verfahrens weist es zusätzlich auf:
- Anordnen der Drähte entlang einer Längsrichtung des ersten Kabelabschnitts.

Auf die übrigen Anmerkungen und Vorteile zu dieser Ausführungsform wird Bezug genommen.

In einer vorteilhaften Ausführungsform des erfindungsgemäßen Verfahrens liegt eine Durchmesserverringerung des Koaxialkabels durch die Komprimierung des Kabelmantels im ersten Kabelabschnitt vor, wobei die Durchmesserverringerung mindestens 4 %,vorzugsweise 4% - 15%, im Vergleich zum zweiten Kabelabschnitt beträgt. Weitere Werte sind nachfolgend bei der Offenbarung eines Produkts angegeben.

Auf die übrigen Anmerkungen und Vorteile zu dieser Ausführungsform wird Bezug genommen.

Vorgeschlagen wird erfindungsgemäß weiterhin ein Produkt in Form eines Zusammenbaus, das insbesondere durch das erfindungsgemäße Verfahren erhältlich ist: Ein Zusammenbau aus einem Steckverbinder, insbesondere für Hochfrequenzanwendungen, und einem Koaxialkabel,
wobei der Steckverbinder aufweist
   - ein Außenleiterteil,
   - ein Innenleiterteil, das zumindest teilweise im Inneren des Außenleiterteils angeordnet ist,
   - ein Isolierteil, das zumindest teilweise im Inneren des Außenleiterteils angeordnet ist und das Innenleiterteil zumindest teilweise umschließt,
wobei das Außenleiterteil mindestens einen Verbindungsabschnitt mit einer Innenwand aufweist, wobei der Verbindungsabschnitt zumindest teilweise als Hohlzylinder ausgebildet ist,
wobei das Koaxialkabel aufweist
   - einen Außenleiter, der Drähte aufweist,
   - einen Innenleiter, der zumindest teilweise im Inneren des Außenleiters angeordnet ist,
   - einen Isolator, der zumindest teilweise im Inneren des Außenleiters angeordnet ist und den Innenleiter zumindest teilweise umschließt,
   - einen Kabelmantel, der den Außenleiter zumindest teilweise umschließt,
wobei das Koaxialkabel einen ersten Kabelabschnitt aufweist, der innerhalb des Verbindungsabschnitts angeordnet ist,
wobei das Koaxialkabel einen zweiten Kabelabschnitt aufweist, der außerhalb des Verbindungsabschnitts angeordnet ist,
wobei im ersten Kabelabschnitt ein abisolierter Außenleiterabschnitt des Koaxialkabels außen um den Kabelmantel herum anliegend angeordnet ist,
wobei sich Drähte des abisolierten Außenleiterabschnitts zwischen dem Kabelmantel und dem Außenleiterteil des Steckverbinders befinden und an der Innenwand des Verbindungsabschnitts und dem Kabelmantel anliegen,
wobei zumindest der Kabelmantel durch das Außenleiterteil mindestens in einem ersten Teilbereich des Verbindungsabschnitts komprimiert ist.

Der erste Teilbereich umfasst mindestens 70 % eines Bereichs des Verbindungsabschnitts, in dem die Drähte zwischen der Innenwand und dem Kabelmantel angeordnet sind.

Der Zusammenbau aus dem Steckverbinder und dem Koaxialkabel kann insbesondere für Zwecke der Datenübertragung dienen. Der Zusammenbau kann zum Beispiel im Bereich der Fahrzeugtechnik Verwendung finden.

Der Zusammenbau kann einzeln oder in beliebiger Kombination Merkmale aufweisen, die bereits anhand eines erfindungsgemäßen Verfahrens beschrieben wurden. Der Zusammenbau kann durch ein erfindungsgemäßes Verfahren erhalten werden.

Der Steckverbinder kann insbesondere ein Gehäuse aus elektrisch isolierendem Werkstoff aufweisen. Das Außenleiterteil kann sich mindestens teilweise innerhalb des Gehäuses befinden. Der Steckverbinder kann ein gerader Steckverbinder sein. Alternativ kann der Steckverbinder ein gewinkelter Steckverbinder sein, der insbesondere einen Winkel von 90° zwischen dem Koaxialkabel und einem steckseitigen Anschluss aufweist. Der Steckverbinder kann ein Male-Steckverbinder, auch "Stecker" genannt, oder alternativ ein Female-Steckverbinder, auch "Kuppler" genannt, sein.

Das Außenleiterteil kann insbesondere als Rohr ausgestaltet sein. Auf der dem Verbindungsabschnitt gegenüberliegenden, steckseitigen Seite kann das Außenleiterteil insbesondere einen Anschluss für einen komplementären Steckverbinder aufweisen oder mit einem solchen Steckverbinder verbunden sein. Das Außenleiterteil kann elektrisch und/oder mechanisch mit dem Außenleiterteil eines komplementären Steckverbinders verbunden sein. Das Außenleiterteil und das Isolierteil können eine gemeinsame Einheit, zum Beispiel in Form eines gemeinsamen und/oder zusammengefügten und/oder vorgefertigten Teils, bilden.

Das Außenleiterteil ist elektrisch und physisch mit dem Außenleiter des Koaxialkabels verbunden. Das Innenleiterteil ist mit dem Innenleiter des Koaxialkabels zumindest elektrisch verbunden. Es kann auch eine direkte physische Verbindung zwischen Innenleiterteil und Innenleiter bestehen, zum Beispiel mithilfe einer Crimp-Verbindung. Das Innenleiterteil und der Innenleiter des Koaxialkabels können eine gemeinsame Einheit, zum Beispiel in Form eines gemeinsamen und/oder zusammengefügten und/oder vorgefertigten Teils bilden. Es kann vorgesehen sein, dass mindestens zwei weitere Teile des Zusammenbaus mindestens eine gemeinsame Einheit, zum Beispiel in Form eines gemeinsamen und/oder zusammengefügten und/oder vorgefertigten Teils, bilden.

Der Verbindungsabschnitt kann ganz oder teilweise als Hohlzylinder ausgebildet sein. Der Verbindungsabschnitt dient zur Aufnahme des Koaxialkabels durch den Steckverbinder. Der Verbindungsabschnitt kann, wenn das Außenleiterteil teilweise oder durchgängig als Rohr ausgebildet ist, ein Teil dieses Rohres sein. Der Verbindungsabschnitt kann ein Abschnitt des Außenleiterteils sein, der das Koaxialkabel inkl. Außenleiter des Koaxialkabels (unabhängig davon, ob der Außenleiter abisoliert ist, oder nicht) umgibt und/oder berührt, oder diesen Abschnitt umfassen. Der Verbindungsabschnitt kann der vollständige Abschnitt des Außenleiterteils sein, der das Koaxialkabel inkl. Außenleiter (unabhängig davon, ob der Außenleiter abisoliert ist, oder nicht) umgibt und/oder berührt, oder diesen Abschnitt umfassen. Der Verbindungsabschnitt kann den Bereich des Koaxialkabels teilweise oder vollständig umfassen, in dem sich die Drähte des abisolierten Außenleiterabschnitts befinden.

Der Verbindungsabschnitt kann mindestens eine Vertiefung aufweisen, worauf in einer nachfolgend beschriebenen speziellen Ausführungsform auch noch eingegangen wird. Die Vertiefung hat eine geringere axiale Ausdehnung als der erste Teilbereich. Eine Vertiefung kann zum Beispiel eine Sicke in Querrichtung zum Verbindungsabschnitt oder eine Sicke in Längsrichtung zum Verbindungsabschnitt sein. Mit einer Sicke kann insbesondere eine linienartige oder kantenartige Einprägung (in radialer Richtung nach innen) gemeint sein. Eine Vertiefung kann alternativ eine umlaufende Nut oder ein Crimp oder ein umlaufender Crimp sein. Mehrere Vertiefungen können am Verbindungsabschnitt vorgesehen sein. Zum Beispiel können eine Vertiefung an einem ersten Endbereich des Verbindungsabschnitts und eine weitere Vertiefung an einem zweiten Endbereich des Verbindungsabschnitts, der dem ersten Endbereich gegenüberliegt, vorgesehen sein. Vertiefungen können auch radial gegenüberliegend am Verbindungsabschnitt vorliegen. Vertiefungen dienen zur Erhöhung der Haltekräfte des Koaxialkabels im Verbindungsabschnitt.

Der Außenleiter weist Drähte auf, zum Beispiel in Form eines Geflechts. Der Außenleiter kann mindestens zum Teil ein Geflecht sein. Anders ausgedrückt kann der Außenleiter mindestens zum Teil aus Sehnen, Adern, Strängen und/oder Fasern aufgebaut sein. Es kann vorgesehen sein, dass der Außenleiter Sehnen, Adern, Stränge und/oder Fasern aufweist, die kein Geflecht oder nur zum Teil ein Geflecht bilden. Unter dem Außenleiter oder als Teil des Außenleiters kann optional eine Abschirmfolie vorliegen.

In dem ersten Teilbereich sind vorzugsweise Drähte angeordnet.

Der erste Kabelabschnitt befindet sich innerhalb des Verbindungsabschnitts. Zum Beispiel kann er in den Verbindungsabschnitt hereingesteckt worden sein oder unter Druck hereingeschoben worden sein. Eine Durchmesserverringerung, vorzugsweise eines Hohlzylinders, liegt vor. Insbesondere ist sie nach einem Hereinstecken des ersten Kabelabschnitts in den Verbindungsabschnitt im Herstellungsverfahren vorgenommen. Dadurch, dass dann das Außenleiterteil, hier die Innenwand des Verbindungsabschnitts, und die Drähte des abisolierten Außenleiterabschnitts auf den Kabelmantel gedrückt werden, kann das Komprimieren des Kabelmantels bewirkt werden. Zusätzlich kann hierdurch ein Komprimieren des Isolators des Koaxialkabels erreicht werden. Ein Komprimieren des Kabelmantels bzw. des Isolators kann insbesondere bedeuten, dass vom Verbindungsabschnitt Druck auf den Kabelmantel bzw. den Isolator ausgeübt wird. Der Druck vom Verbindungsabschnitt auf den Kabelmantel kann unmittelbar, ausgehend von der Innenwand des Verbindungsabschnitts, oder mittelbar, ausgehend von der Innenwand des Verbindungsabschnitts über den abisolierten Außenleiterabschnitt, wirken. Der Druck vom Verbindungsabschnitt auf den Isolator kann mittelbar, ausgehend von der Innenwand des Verbindungsabschnitts, ggf. über den abisolierten Außenleiterabschnitt, über den Kabelmantel und den im Koaxialkabel enthaltenen Außenleiter und ggf. eine Abschirmfolie, erfolgen. Ein Komprimieren des Kabelmantels bzw. des Isolators kann auch bedeuten, dass eine Volumenverringerung und/oder eine Durchmesserverringerung des betreffenden Teils (Kabelmantel und/oder Isolator) im Vergleich zum zweiten Kabelabschnitt vorliegt. Der zweite Kabelabschnitt befindet sich außerhalb des Verbindungsabschnitts und kann sich insbesondere in einem Zustand unter Umgebungsbedingungen befinden, also - abgesehen vom gewöhnlichen Umgebungsdruck - nicht komprimiert sein. Ein Komprimieren des Kabelmantels bzw. des Isolators kann auch bedeuten, dass auf ihn ein Druck ausgeübt wird, der oberhalb des Umgebungsdrucks liegt.

Durch ein Komprimieren des Isolators des Koaxialkabels können Haltekräfte weiter erhöht werden, da durch ein Komprimieren des Isolators automatisch eine Formänderung des Kabelmantels im Zusammenspiel mit dem Verbindungsabschnitt bewirkt werden kann. Ein zu starkes Komprimieren des Isolators kann jedoch die Hochfrequenzeigenschaften negativ beeinflussen. Deshalb sollte eine Durchmesserverringerung des Isolators bei maximal 25 % oder 20 % liegen, bevorzugt bei maximal 15 % und besonders bevorzugt bei maximal 10 % oder maximal 8 % oder maximal 5 %, jeweils im Vergleich zum unkomprimierten Zustand, wie er im zweiten Kabelabschnitt vorliegt.

Optional oder zusätzlich kann mindestens eine Vertiefung in dem Verbindungsabschnitt vorliegen, wobei die Vertiefung eine geringere axiale Ausdehnung hat, als der erste Teilbereich. Insbesondere kann sie nach einem Hereinstecken des ersten Kabelabschnitts in den Verbindungsabschnitt im Herstellungsverfahren und nach dem Verringern des Innendurchmessers des Verbindungsabschnitts eingebracht worden sein, zum Beispiel durch Eindrücken oder durch Crimpen des Verbindungsabschnitts.

Dadurch, dass bei der mindestens einen Vertiefung das Außenleiterteil (dessen Innenwand des Verbindungsabschnitts) und die Drähte des abisolierten Außenleiterabschnitts auf den Kabelmantel gedrückt werden, kann ein ggf. zusätzliches Komprimieren des Kabelmantels bewirkt werden. Zusätzlich kann hierdurch ein Komprimieren des Isolators des Koaxialkabels erreicht und/oder verstärkt werden. So können Haltekräfte des Zusammenbaus (zwischen Stecker und Koaxialkabel) erhöht werden.

Der zweite Kabelabschnitt ist ein gewöhnlicher Teil des Koaxialkabels unter Umgebungsbedingungen. Der erste Kabelabschnitt (im Zustand bevor er sich in dem Verbindungsabschnitt befindet) kann dem zweiten Kabelabschnitt in Bezug auf Aufbau und Dimension entsprechen. Beide Kabelabschnitte können insbesondere Teil desselben Koaxialkabels sein und identisch aufgebaut sein. Beide Kabelabschnitte können aneinander angrenzend sein.

Der abisolierte Außenleiterabschnitt kann ein umgelegter und/oder umgeschlagener und/oder umgestülpter und/oder umgebürsteter Bereich des Außenleiters des Koaxialkabels sein. Das kann heißen, dass, vor dem Umlegen und/oder Umschlagen und/oder Umstülpen und/oder Umbürsten, um den abisolierten Außenleiterabschnitt herum der Kabelmantel entfernt worden sein kann, sodass der abisolierte Außenleiterabschnitt zunächst frei lag. Dann kann der abisolierte Außenleiterabschnitt in seiner Lage derart verändert sein, dass er sich nun um den Kabelmantel herum angeordnet befinden kann, zum Beispiel durch Umlegen, Umschlagen, Umstülpen und/oder Umbürsten. In der Praxis hat sich ein Umbürsten mithilfe einer Drahtbürste bewährt.

Um den abisolierten Außenleiterabschnitt herum befindet sich der Verbindungsabschnitt bzw. mindestens ein Teilbereich des Verbindungsabschnitts. Der Verbindungsabschnitt kann insbesondere die Drähte des abisolierten Außenleiterabschnitts auf den Kabelmantel drücken, insbesondere dort, wo der Innendurchmesser verringert wird, also insbesondere in dem ersten Teilbereich. Es kann zu teilweisen Formänderungen des Kabelmantels kommen. Zum Beispiel können durch die Drähte furchenartige Eindrückungen im Kabelmantel entstehen, die elastische und/oder auch plastische Verformungen sein können. Hierdurch können die gewünschten hohen Haltekräfte zwischen dem Koaxialkabel und dem Steckverbinder realisiert werden.

Die Drähte des abisolierten Außenleiterabschnitts können entlang der Längsrichtung des ersten Kabelabschnitts angeordnet sein. "Entlang" kann hierbei bedeuten, dass geringe Abweichungen von der Längsrichtung, zum Beispiel Abweichungen um maximal 5 oder 10 oder 15 oder 20 oder 25 Grad, zulässig sind. Vorzugsweise sind die Abweichungen kleiner als 20 Grad, besonders bevorzugt kleiner als 10 Grad. Eine solche Anordnung in der Längsrichtung kann insbesondere im Zuge des Umlegens und/oder des Umschlagens und/oder des Umstülpens und/oder des Umbürstens erreicht werden. Eine Anordnung der Drähte in Längsrichtung hat sich in Versuchen als positiv in Bezug auf die Hochfrequenzeigenschaften und die Haltekräfte erwiesen.

Der Kabelmantel und optional der Isolator können aus verformbarem Material bestehen. Das kann heißen, dass sie Insbesondere aus einem elastisch und/oder plastisch verformbarem Kunststoff bestehen können. Der Kabelmantel und optional der Isolator können daher - insbesondere im Vergleich zum Innenleiter, der gewöhnlicherweise aus einem Metall besteht - leicht komprimierbar sein.

Zur Realisierung der Komprimierung des Kabelmantels und optional des Isolators kann der Innendurchmesser des Verbindungsabschnitts insbesondere kleiner sein als der Außendurchmesser des zweiten Kabelabschnitts oder kleiner sein als die Summe aus dem Außendurchmesser des zweiten Kabelabschnitts und der einfachen Dicke oder doppelten Dicke einer der Drähte des Außenleiters. Eine Verringerung des Innendurchmessers des Verbindungsabschnitts kann insbesondere durch allseitig oder nahezu allseitig aufgetragenen Druck von außen auf den Verbindungsabschnitt realisiert sein, wie an weiteren Stellen erläutert wird. Ebenfalls wird auf die Ausführungen zu Vertiefungen, die zum Beispiel als Sicken ausgeführt sein können, hingewiesen. Mithilfe einer Vertiefung (zum Beispiel einer umlaufenden Nut oder eines umlaufenden Crimps) kann eine (ggf. weitere) Verringerung des Innendurchmessers des Verbindungsabschnitts erreicht werden.

Eine Vertiefung kann insbesondere zum Beispiel ein Crimp oder eine Sicke oder eine mindestens teilweise umlaufende Vertiefung oder eine mindestens teilweise umlaufende Nut sein. Eine Vertiefung kann längs oder quer orientiert sein. Der Verbindungsabschnitt kann dem Bereich des Außenleiterteils entsprechen, in dem der abisolierte Außenleiterabschnitt angeordnet ist. Der Verbindungsabschnitt kann größer oder insbesondere länger als der genannte Bereich sein. Zum Beispiel kann der Verbindungsabschnitt einen weiteren Bereich umfassen, in dem keine Drähte zwischen der Innenwand des Außenleiterteils und dem Kabelmantel vorhanden sind.

Der erste Teilbereich des Verbindungsabschnitts, in dem durch das Außenleiterteil (durch die Innenwand des Verbindungsabschnitts) der Kabelmantel und optional der Isolator komprimiert werden, kann ein Bereich des Verbindungsabschnitts sein, in dem eine Vertiefung oder mehrere Vertiefungen vorgesehen ist/sind. Zum Beispiel kann eine Vertiefung oder können mehrere Vertiefungen wie folgt vorgesehen sein:
- eine einzige Vertiefung in dem Bereich des Verbindungsabschnitts, in dem der abisolierte Außenleiterabschnitt angeordnet ist, und/oder zwei sich radial gegenüberliegende Vertiefungen in dem genannten Bereich und/oder
- mehrere Vertiefungen in dem Bereich des Verbindungsabschnitts, in dem der abisolierte Außenleiterabschnitt angeordnet ist, und/oder
- mehrere Paare aus zwei sich radial gegenüberliegenden Vertiefungen in dem genannten Bereich.

Vorgesehen sein können alternativ oder additiv in beliebiger Kombination:
- eine einzige Vertiefung in einem Bereich des Verbindungsabschnitts, in dem der abisolierte Außenleiterabschnitt nicht angeordnet ist und/oder
- zwei sich radial gegenüberliegende Vertiefungen in dem Bereich des Verbindungsabschnitts, in dem der abisolierte Außenleiterabschnitt nicht angeordnet ist und/oder
- mehrere Vertiefungen in dem Bereich des Verbindungsabschnitts, in dem der abisolierte Außenleiterabschnitt nicht angeordnet ist und/oder
- mehrere Paare aus zwei sich radial gegenüberliegenden Vertiefungen in dem Bereich des Verbindungsabschnitts, in dem der abisolierte Außenleiterabschnitt nicht angeordnet ist.

Insbesondere wird offenbart ein erfindungsgemäßer Zusammenbau, wobei eine Mehrzahl an Vertiefungen in Form von zwei ersten Vertiefungen und zwei zweiten Vertiefungen vorgesehen ist, wobei sich die zwei ersten Vertiefungen radial gegenüberliegen und sich die zwei zweiten Vertiefungen radial gegenüberliegen, wobei die zwei ersten Vertiefungen und die zwei zweiten Vertiefungen an unterschiedlichen Längsabschnitten des Verbindungsabschnitts vorgesehen sind. Die unterschiedlichen Längsabschnitte können sich längs gegenüberliegende Endabschnitte des Verbindungsabschnitts sein, also zum Beispiel die jeweils ersten und letzten 15 % des Verbindungsabschnitts von einer Seite aus betrachtet.

Der erste Teilbereich des Verbindungsabschnitts, in dem durch das Außenleiterteil (durch die Innenwand des Verbindungsabschnitts) und die Drähte des abisolierten Außenleiterabschnitts der Kabelmantel und optional der Isolator komprimiert werden (da der Innendurchmesser erfindungsgemäß komprimiert ist), kann nahezu und vorzugsweise den gesamten Bereich des Verbindungsabschnitts, in dem die Drähte zwischen der Innenwand des Außenleiterteils und dem Kabelmantel angeordnet sind, umfassen, zum Beispiel mindestens 70, 80 oder 90 % dieses Bereichs.

Die genannte Komprimierung ist realisiert durch die Verringerung des Innendurchmessers und optional zusätzlich eine oder mehrere Vertiefungen. Das Komprimieren des Kabelmantels und optional des Isolators kann vorzugsweise auch in dem gesamten Bereich des Verbindungsabschnitts, in dem die Drähte zwischen der Innenwand des Außenleiterteils und dem Kabelmantel angeordnet sind, realisiert sein, realisiert durch eine Verringerung des Innendurchmessers und optional zusätzlich eine oder mehrere Vertiefungen. Die Verringerung des Innendurchmessers und Vertiefungen können gemeinsam eine Komprimierung des Kabelmantels und optional des Isolators bewirken.

Zusätzlich kann/können in einem weiteren Teilbereich des Verbindungsabschnitts, in dem keine Drähte des abisolierten Außenleiterabschnitts vorliegen, der Kabelmantel und optional der Isolator komprimiert werden. Eine Komprimierung geschieht dann nur durch die Innenwand des Verbindungsabschnitts. Der erste Teilbereich des Verbindungsabschnitts, in dem durch die Innenwand des Verbindungsabschnitts der Kabelmantel und optional der Isolator komprimiert werden, kann auch nahezu der gesamte Verbindungsabschnitt, zum Beispiel mindestens 70, 80 oder 90 % des Verbindungsabschnitts, sein, realisiert durch eine Verringerung des Innendurchmessers und optional eine oder mehrere Vertiefungen. Das Komprimieren des Kabelmantels und optional des Isolators kann alternativ auch im gesamten Verbindungsabschnitt realisiert sein, realisiert durch eine Verringerung des Innendurchmessers und optional eine oder mehrere Vertiefungen. Eine Verringerung des Innendurchmessers und Vertiefungen können gemeinsam eine Komprimierung des Kabelmantels und optional des Isolators bewirken.

Insbesondere wird offenbart ein erfindungsgemäßer Zusammenbau, wobei durch die Innenwand des Verbindungsabschnitts und aufgrund des Innendurchmessers des Hohlzylinders der Kabelmantel und optional der Isolator auf einer Länge von mindestens 70 % oder mindestens 80 % oder mindestens 90 % des Verbindungsabschnitts komprimiert werden.

Die Drähte des abisolierten Außenleiterabschnitts können derart angeordnet sein, dass sie sich innerhalb des abisolierten Außenleiterabschnitts nicht oder nur geringfügig kreuzen. Zum Beispiel können die Drähte derart angeordnet sein, dass sich nur maximal 30 % oder maximal 20 % oder vorzugsweise maximal 10 % oder, besonders vorzugsweise maximal 5 % der Drähte kreuzen. "Kreuzen" kann, anders ausgedrückt, auch verstanden werden als "Überlagern" oder "Überlappen".

Es hat sich in praktischen Versuchen gezeigt, dass mithilfe einer Komprimierung durch das Außenleiterteil (dessen Innenwand des Verbindungsabschnitts) und die Drähte des abisolierten Außenleiterabschnitts eine Realisierung von hohen Haltekräften bei gleichsam guten Hochfrequenzeigenschaften möglich ist. Hierin liegt ein wesentlicher Vorteil der Erfindung. Eine kraftschlüssige Verbindung zwischen dem Koaxialkabel und dem Steckverbinder wird hergestellt, wobei durch ein Verringern des Innendurchmessers des Verbindungsabschnitts auch ein formschlüssiger Anteil vorliegt. Liegt zudem eine Vertiefung im Verbindungsabschnitt vor, kann eine kraftschlüssige und - in noch ausgeprägterer Art und Weise - formschlüssige Verbindung zwischen dem Koaxialkabel und dem Steckverbinder hergestellt werden mit besonders hohen Haltekräften. Zudem ist die Herstellung des Zusammenbaus preisgünstig und technisch leicht möglich, auch in automatisierter Art und Weise.

In einer vorteilhaften Ausführungsform ist zusätzlich der Isolator des Koaxialkabels durch das Außenleiterteil zumindest in einem zweiten Teilbereich des Verbindungsabschnitts komprimiert. In dem zweiten Teilbereich, sofern vorhanden, erfolgt ebenfalls ein Verringern des Innendurchmessers des Verbindungsabschnitts. In dem zweiten Teilbereich kann die Verringerung des Innendurchmessers kleiner, gleich oder größer sein als in dem ersten Teilbereich.

Eine solche Komprimierung kann insbesondere durch das Verringern des Innendurchmessers des Verbindungsabschnitts und/oder durch eine Vertiefung oder mehrere Vertiefungen erreicht werden.

Eine Vertiefung liegt im Verbindungsabschnitt vor, vorzugsweise in einem erwähnten zweiten Teilbereich.

Es können mehrere zweite Teilbereiche vorhanden sein.

Es können mehrere Vertiefungen vorhanden sein.

Eine Vertiefung kann in einem zweiten Teilbereich liegen.

Falls der Isolator, optional, bereits in dem erwähnten ersten Teilbereich komprimiert ist, ist der Isolator in dem zweiten Teilbereich vorzugsweise stärker komprimiert als in dem ersten Teilbereich. Prozentuale Werte für die Komprimierung sind an anderer Stelle dieser Beschreibung angegeben und können entsprechend in dem ersten und dem zweiten Teilbereich verschieden sein. Sofern der zweite Teilbereich mit dem ersten Teilbereich überlappt oder der zweite Teilbereich innerhalb des ersten Teilbereiches liegt, sind die Komprimierungswerte, die nachfolgend prozentual angegeben werden, nicht additiv zu betrachten, sondern es gelten angegebene Mindestwerte, Maximalwerte oder Bereiche. Beispiel: Wenn ein Bereich 4-10 % angegeben wird (siehe unten angegebene Bereiche) und der zweite Teilbereich innerhalb des ersten Teilbereiches liegt, dann ist der Isolator in dem zweiten Teilbereich insgesamt mindestens 4% und maximal 10% komprimiert. Dort in dem ersten Teilbereich, wo der erste Teilbereich nicht mit dem zweiten Teilbereich überlappt, kann der Isolator um beispielsweise 4% komprimiert sein und im zweiten Teilbereich insgesamt 4% bis maximal 10%, insbesondere 5-10%. Es kann aber stattdessen der Isolator dort im ersten Teilbereich, wo der erste Teilbereich nicht mit dem zweiten Teilbereich überlappt, nicht komprimiert sein, und nur im zweiten Teilbereich insgesamt 4-10% komprimiert sein.

Ein Komprimieren des Isolators (Anmerkung: und auch des Kabelmantels, diesbezüglich wird auf die weiteren Ausführungen hierzu verwiesen) kann insbesondere bedeuten, dass vom Verbindungsabschnitt Druck auf den Isolator ausgeübt wird. Der Druck vom Verbindungsabschnitt auf den Isolator kann mittelbar, ausgehend von der Innenwand des Verbindungsabschnitts, ggf. über den abisolierten Außenleiterabschnitt, über den Kabelmantel und den im Koaxialkabel enthaltenen Außenleiter und ggf. eine Abschirmfolie, erfolgen. Ein Komprimieren des Isolators kann auch bedeuten, dass eine Volumenverringerung und/oder eine Durchmesserverringerung des Isolators im Vergleich zum zweiten Kabelabschnitt vorliegt. Der zweite Kabelabschnitt befindet sich außerhalb des Verbindungsabschnitts und kann sich insbesondere in einem Zustand unter Umgebungsbedingungen befinden, also - abgesehen vom gewöhnlichen Umgebungsdruck - nicht komprimiert sein. Ein Komprimieren des Isolators kann auch bedeuten, dass auf ihn ein Druck ausgeübt wird, der oberhalb des Umgebungsdrucks liegt.

Der zweite Teilbereich kann innerhalb des ersten Teilbereichs liegen oder mit ihm überlappen. Mehrere zweite Teilbereiche können vorhanden sein. Der erste und zumindest einer der zweiten Teilbereiche können vollständig oder teilweise miteinander überlappen. Ganz bevorzugt liegt der zumindest eine zweite Teilbereich innerhalb des ersten Teilbereichs. In dem zumindest einen zweiten Teilbereich kann sich zumindest eine Vertiefung (z. B. ausgeführt als Sicke, umlaufende Nut, Crimp und/oder umlaufender Crimp) befinden. Liegen mehrere zweite Teilbereiche vor, dann kann/können innerhalb der mehreren zweiten Teilbereiche jeweils zumindest eine Vertiefung vorliegen (z. B. ausgeführt als Sicke, umlaufende Nut, Crimp und/oder umlaufender Crimp).

Die vorgestellte Ausführungsform erlaubt, dass Haltekräfte in vorteilhafter Weise erhöht werden können. Sofern eine maximale Durchmesserverringerung des Isolators von maximal 25 % eingehalten wird, werden die Hochfrequenzeigenschaften nicht oder nur unwesentlich verschlechtert.

In einer vorteilhaften Ausführungsform ist der erste Teilbereich größer als der zweite Teilbereich und ist der Isolator nur in dem zweiten Teilbereich komprimiert.

Wenn der zweite Teilbereich vorzugsweise kleiner ist als der erste Teilbereich, werden die Hochfrequenzeigenschaften, die bei einer zu starken oder auch zu starken und gleichzeitig zu großflächigen Komprimierung des Isolators negativ beeinflusst werden können, nur unwesentlich verschlechtert. Trotzdem können die Haltekräfte in vorteilhafter Weise in hohem Maße erhöht werden. Der zweite Teilbereich kann der Bereich des Verbindungsabschnitts sein, in dem kein abisolierter Außenleiterabschnitt vorliegt. Der zweite Teilbereich kann auch ein Teilbereich des Verbindungsabschnitts sein, in dem kein abisolierter Außenleiter vorliegt.

In einer vorteilhaften Ausführungsform ist an der Innenwand des Verbindungsabschnitts zumindest eine nach innen weisende Vertiefung vorgesehen, wobei vorzugsweise durch die zumindest eine Vertiefung der Isolator komprimiert ist.

Mithilfe einer Vertiefung kann zunächst die Komprimierung des Kabelmantels verursacht oder verstärkt werden. An der Stelle, an der die Vertiefung vorgesehen ist, kann bereits der Innendurchmesser verringert sein, insbesondere in jedem Falle dann, wenn sich die Stelle im ersten Teilbereich befindet. Alternativ oder zusätzlich kann der Isolator durch die Vertiefung komprimiert sein. Es wird auf die weiteren Ausführungen zur Komprimierung des Isolators und des Kabelmantels verwiesen.

Vertiefungen können einfach oder mehrfach vorliegen. Vertiefungen können sich radial am Verbindungsabschnitt gegenüberliegen, sodass eine Symmetrie im Querschnitt und/oder im Längsschnitt erreicht wird/werden. Eine Vertiefung kann zum Beispiel eine Sicke, ein Crimp oder eine Nut sein. Insbesondere wird auf die weiteren Ausführungen zu Vertiefungen verwiesen. Die zumindest eine Vertiefung kann sich im zweiten Teilbereich befinden.

Mithilfe einer Vertiefung oder einer Mehrzahl an Vertiefungen können besonders hohe Haltekräfte zwischen Koaxialkabel und Steckverbinder erreicht werden. Wird der Isolator durch die Vertiefung komprimiert, kann die Haltekraft in vorteilhafter Weise weiter gesteigert werden, da ein größerer Formschluss vorliegen kann. Insbesondere eine kleine und verhältnismäßig flache Vertiefung führt jedoch gleichzeitig nicht zu einer zu starken Komprimierung des Isolators, sodass die Hochfrequenzeigenschaften nicht oder nur unwesentlich nachteilig beeinflusst werden.

In einer vorteilhaften Ausführungsform ist der Isolator in einem Längsschnitt des Koaxialkabels in seinem Außendurchmesser um maximal 25 %, oder maximal 20 % oder maximal 15 % oder maximal 10 % oder maximal 5 % komprimiert im Vergleich zum Außendurchmesser des Isolators im zweiten Kabelabschnitt.

Hierdurch wird in besonders vorteilhafter Weise vermieden, dass die Hochfrequenzeigenschaften durch eine zu starke Komprimierung des Isolators nachteilig beeinflusst werden.

In einer vorteilhaften Ausführungsform liegt eine Durchmesserverringerung des Koaxialkabels durch die Komprimierung des Kabelmantels im ersten Kabelabschnitt vor, wobei die Durchmesserverringerung mindestens 4 %, vorzugsweise mindestens 5 %, oder mindestens 10 % oder mindestens 15 %, im Vergleich zum zweiten Kabelabschnitt beträgt.

Die Durchmesserverringerung liegt mindestens auf 70 % des Bereichs des Verbindungsabschnitts vor, in dem die Drähte zwischen der Innenwand und dem Kabelmantel angeordnet sind. Die Durchmesserverringerung kann zusätzlich in dem Bereich des Verbindungsabschnitts vorliegen, in dem keine Drähte des abisolierten Außenleiterabschnitts angeordnet sind.

Eine Durchmesserverringerung von mindestens 4 %, vorzugsweise mindestens 10 %, besonders vorzugsweise mindestens 15 %, ermöglicht wünschenswerte Haltekräfte zwischen Koaxialkabel und Steckverbinder. Vorzugsweise beträgt die Durchmesserverringerung maximal 20 %, besonders vorzugsweise maximal 25 % oder maximal 30 %.

Die vorangehend genannten Mindest- Durchmesserverringerungen und maximalen Durchmesserverringerungen können beliebig zu Bereichen kombiniert werden. Wünschenswerte Intervalle sind daher: 4-10 %, 4-15 %, 4-20 %, 4-25 %, 4-30 %, 10-15 %, 10-20 %, 10-25 %, 10-30 %, 15-20 %, 15-25 % oder 15-30 %. Eine zu hohe Durchmesserverringerung hat negativen Einfluss auf die Hochfrequenzeigenschaften, insbesondere, da eine zu starke Komprimierung des Isolators vorliegt.

In einer Ausführungsform liegt eine (ggf. weitere) Durchmesserverringerung des Koaxialkabels bei einer Vertiefung an der Innenwand des Verbindungsabschnitts vor.

Die Vertiefung kann insbesondere in dem Bereich des Verbindungsabschnitts angeordnet sein, an dem sich Drähte des abisolierten Außenleiterabschnitts zwischen dem Kabelmantel und dem Außenleiterteil des Steckverbinders befinden. Eine weitere Vertiefung, die der Vertiefung radial gegenüberliegt, kann vorgesehen sein. Auch aufgrund der Innenwand des Verbindungsabschnitts und der Drähte kann bereits eine Komprimierung in Form einer Durchmesserverringerung des Koaxialkabels vorliegen. Die Durchmesserverringerung (und demzufolge eine Komprimierung) aufgrund der Vertiefung kann hinzukommen. Die Vertiefung kann zum Beispiel eine umlaufenden Nut oder ein umlaufender Crimp sein.

Die Ausführungsform ist vorteilhaft, da sie ein einfach herzustellendes und effektives Mittel zur Erhöhung der Haltekräfte zwischen Koaxialkabel und Steckverbinder darstellt.

In einer vorteilhaften Ausführungsform liegt eine maximale Durchmesserverringerung des Isolators des Koaxialkabels durch Komprimierung im ersten Kabelabschnitt bei maximal 25 % im Vergleich zum zweiten Kabelabschnitt.

Eine höhere Durchmesserverringerung des Isolators hat negativen Einfluss auf die Hochfrequenzeigenschaften, insbesondere, da eine zu starke Komprimierung des Isolators vorliegt. Bei einer Durchmesserverringerung des Isolators von maximal 25 % im Vergleich zum zweiten Kabelabschnitt, der dem unkomprimierten Zustand entspricht, sind die Hochfrequenzeigenschaften in einem noch vertretbaren Maße verringert. Gleichwohl ermöglicht eine (ggf. zusätzliche) Durchmesserverringerung des Isolators wünschenswerte Haltekräfte zwischen Koaxialkabel und Steckverbinder. Wünschenswerte Intervalle für die maximale Durchmesserverringerung des Isolators sind 4-10 %, 4-15 %, 4-20 %, 4-25 %, 10-15 %, 10-20 %, 10-25 %, 15-20 %, oder 15-25 %.

In einer vorteilhaften Ausführungsform ist der Kabelmantel mindestens auf einer Länge von 80 % des Verbindungsabschnitts komprimiert.

In dieser Länge kann insbesondere ein Bereich des Verbindungsabschnitts enthalten sein, bei dem keine Drähte des abisolierten Außenleiterabschnitts, sondern alleine der Kabelmantel Kontakt mit dem Verbindungsabschnitt hat. "80 %" kann sich ebenfalls auf den ersten Kabelabschnitt beziehen. Der Kabelmantel kann auch im gesamten Verbindungsabschnitt komprimiert sein. Eine Komprimierung kann insbesondere durch eine Durchmesserverringerung der Innenwand des Verbindungsabschnitts und optional durch mindestens eine Vertiefung in der Innenwand des Verbindungsabschnitts bewirkt sein. Vorteilhaft insbesondere für die Hochfrequenzeigenschaften ist eine möglichst gleichmäßige Verformung des Isolators, die in dieser Ausführungsform erreicht werden kann. Eine Komprimierung in einem vergleichsweise langen Bereich ermöglicht überdies hohe Haltekräfte. Zur Erhöhung der Haltekräfte kann zudem mindestens eine Vertiefung vorgesehen sein.

In einer vorteilhaften Ausführungsform weist der Zusammenbau keine zusätzliche Stützschelle oder Stützhülse oder Crimp-Schelle und kein zusätzliches Crimp-Rohr auf, die/das um den ersten Kabelabschnitt herum angeordnet ist.

Die Stützschelle oder Stützhülse oder Crimp-Schelle oder das zusätzliche Crimp-Rohr kann jedes beliebige Teil sein, das um den ersten Kabelabschnitt mindestens teilweise angeordnet ist, das heißt, den ersten Kabelabschnitt umgibt. Insbesondere kann die Stützschelle oder Stützhülse ein metallisches Teil sein. Insbesondere kann die Stützschelle oder Stützhülse Teil einer Crimp-Verbindung sein. Die Stützhülse oder Stützschelle oder Crimp-Schelle oder das zusätzliche Crimp-Rohr ist nicht das Außenleiterteil.

Das Weglassen der genannten Teile verbessert die Hochfrequenzeigenschaften des Zusammenbaus wie bereits thematisiert. Der erfindungsgemäße Zusammenbau realisiert trotzdem in vorteilhafter Weise eine hohe Haltekraft bei guten Hochfrequenzeigenschaften, insbesondere, da aufgrund der Komprimierung des Kabelmantels am Außenleiterteil eine erhöhte Druckspannung vorliegt.

In einem weiteren Aspekt betrifft die Erfindung die Verwendung des erfindungsgemäßen Zusammenbaus wie zuvor in allgemeinen und speziellen Ausführungsformen beschrieben zur Übertragung von Hochfrequenz(-signalen), als Hochfrequenzsteckverbinder, in einem Hochfrequenzsteckverbinder oder zur Herstellung eines Hochfrequenzsteckverbinders.

In noch einem Aspekt betrifft die Erfindung einen Hochfrequenzsteckverbinder aufweisend den erfindungsgemäßen Zusammenbau.

Mit dem Begriff Hochfrequenz ist eine Frequenz von zumindest 1 kHz (Kilohertz), vorzugsweise zumindest 10 kHz, mehr bevorzugt zumindest 50 kHz, noch mehr bevorzugt zumindest 100 kHz oder mindestens 1000 kHz und am meisten bevorzugt mindestens 10 MHz gemeint. Als obere Frequenzgrenze, die mit allen der genannten Untergrenzen kombiniert werden kann, ist 20 GHz (Gigahertz) bevorzugt. Hochfrequenz bedeutet also 1 kHz bis 20 GHz, vorzugsweise 10 kHz - 20 GHz, 50 kHz - 20 GHz, 100 kHz - 20 GHz, 1000 kHz - 20 GHz, 10 MHz - 20 GHz.

Nachfolgend wird die Erfindung anhand von Ausführungsbeispielen beschrieben. Es zeigen:
Fig. 1: einen Ausschnitt eines erfindungsgemäßen Zusammenbaus,
Fig. 2: eine Vergrößerung des Ausschnitts der Fig. 1,
Fig. 3 das erfindungsgemäße Male-Außenleiterteil aus Fig. 1,
Fig. 4a den erfindungsgemäßen Zusammenbau aus Fig. 1 in einer vereinfachten Explosionsdarstellung,
Fig. 4b einen erfindungsgemäßen Zusammenbau mit einem Female-Außenleiterteil in einer vereinfachten Explosionsdarstellung,
Fig. 5 eine schematische Darstellung des Schrittes des Verringerns des Innendurchmessers des Verbindungsabschnitts,
Fig. 6 eine schematische Darstellung eines erfindungsgemäßen Verfahrens zur Herstellung eines erfindungsgemäßen Zusammenbaus,
Fig. 7a einen beispielhaften Impedanzverlauf im Zeitbereich (Vergleich erfindungsgemäßer Zusammenbauten mit einem herkömmlichen Zusammenbau mit Stützhülse),
Fig. 7b einen beispielhaften Verlauf eines Reflexionsfaktors im Frequenzbereich (Vergleich erfindungsgemäßer Zusammenbauten mit einem herkömmlichen Zusammenbau mit Stützhülse).

In verschiedenen Figuren verwendete identische Bezugszeichen bedeuten identische oder wesensgleiche Merkmale, auch wenn nicht bei jeder Figur erneut auf alle mit Bezugszeichen gezeigten Merkmale eingegangen wird.

Fig. 1 zeigt einen Ausschnitt eines erfindungsgemäßen Zusammenbaus 40 als Längsschnitt. Der Zusammenbau 40 weist einen Steckverbinder 41 und ein Koaxialkabel 4 auf. Der Steckverbinder 41 weist ein Außenleiterteil 1, ein Isolierteil 2 und ein Male-Innenleiterteil 3 auf. Alternativ könnte anstelle des Male-Innenleiterteils 3 das Female-Innenleiterteil 7 (Fig. 4b) oder allgemein ein Innenleiterteil verbaut sein. Das Male-Innenleiterteil 3 befindet sich zum Teil innerhalb des Isolierteils 2. Das Koaxialkabel 4 weist einen Kabelmantel 18, einen geflechtartigen Außenleiter 17 mit Drähten, eine Abschirmfolie 16, einen Isolator 15 und einen Innenleiter 14 auf. Die Abschirmfolie 16 ist in diesem Ausführungsbeispiel als optionales Teil zu verstehen, sie muss nicht zwangsläufig vorhanden sein.

Das Außenleiterteil 1 weist vier Vertiefungen 19 auf, die sich in einem Verbindungsabschnitt 21 befinden. Zwei der Vertiefungen 19 (links in Fig. 1) liegen sich radial gegenüber und befinden sich in einem Bereich 25 des Verbindungsabschnitts 21, in dem die Drähte zwischen einer Innenwand des Verbindungsabschnitts 21 und dem Kabelmantel 18 angeordnet sind. In diesem Bereich 25 ist, anders ausgedrückt, ein abisolierter Außenleiterabschnitt 17b zwischen dem Kabelmantel 18 und dem Außenleiterteil 1 umlaufend angeordnet. Die zwei anderen Vertiefungen 19 befinden sich ebenfalls im Verbindungsabschnitt 21, jedoch in einem Bereich, in dem kein abisolierter Außenleiterabschnitt 17b angeordnet ist. Sie liegen sich ebenfalls radial gegenüber. Die Vertiefungen sind als Sicken ausgestaltet und weisen jeweils kantenartige Ausdehnungen in Querrichtung zur Ebene der Fig. 1 auf.

Das Koaxialkabel 4 weist einen ersten Kabelabschnitt 22 auf, der sich im Verbindungsabschnitt 21 befindet. Es weist zudem einen zweiten Kabelabschnitt 23 auf, der sich, direkt an den ersten Kabelabschnitt 22 anschließend, außerhalb des Verbindungsabschnitts 21 befindet.

Der abisolierte Außenleiterabschnitt 17b besteht aus Drähten. Sie stammen aus einem Kabelbereich links in Fig. 1, vor dem ersten Kabelabschnitt 22 in Richtung des steckseitigen Kabelendes. Der Kabelmantel 18 und der Isolator 15 sind hier teilweise entfernt. Der abisolierte Außenleiterabschnitt 17b ist umgeschlagen und liegt in Form von einzelnen Drähten vor, die sich nicht kreuzen und nicht aufeinanderliegen, sondern einzeln entlang der Längsrichtung des ersten Kabelabschnitts 22 (die hier der Längsrichtung des Verbindungsabschnitts 21 entspricht) vor.

Der Innendurchmesser des Verbindungsabschnitts 21 ist etwas kleiner als der Durchmesser des Kabelmantels 18 im unkomprimierten Zustand. Das heißt, der Kabelmantel 18 ist in der gesamten Länge des Verbindungsabschnitts 21 erkennbar komprimiert (vgl. insbesondere Ende des Verbindungsbereichs 21 auf der rechten Seite der Fig. 1). Der Bereich, in dem der Kabelmantel 18 komprimiert ist, ist ein erster Teilbereich 24.

Auch der Isolator 15 kann optional in der gesamten Länge des Verbindungsabschnitts 21 komprimiert sein (nicht dargestellt).

Der Innendurchmesser des Verbindungsabschnitts 21 kann zum Beispiel von 3,97 mm auf 3,78 mm (kann dem Innendurchmesser des Verbindungsabschnitts 21 ohne Vertiefungen 19 entsprechen) verringert sein, wenn ein RTK031-Koaxialkabel als Koaxialkabel 4 verwendet werden soll. Der Innendurchmesser des Verbindungsabschnitts 21 kann alternativ zum Beispiel von 4,17 mm auf 3,78 mm (kann dem Innendurchmesser des Verbindungsabschnitts 21 ohne Vertiefungen 19 entsprechen) verringert sein, wenn ein RTK044-Koaxialkabel als Koaxialkabel 4 verwendet werden soll.

Der Innenleiter 14 des Koaxialkabels 4 ist mithilfe eines Crimps mit dem Innenleiterteil 3 des Steckverbinders 41 elektrisch und mechanisch verbunden. Der Außenleiter 17 - in Form des abisolierten Außenleiterabschnitts 17b - ist kraftschlüssig, durch Druck, mit dem Verbindungsabschnitt 21 des Außenleiterteils 1 verbunden. Ein formschlüssiger Anteil liegt, da der Innendurchmesser des Verbindungsabschnitts 21 verringert ist, ebenfalls vor. Aufgrund der linken Vertiefungen 19 liegt zusätzlich ein weiterer, ausgeprägterer Formschlussanteil vor.

Aufgrund der Vertiefungen 19 ist der Kabelmantel 18 in den naheliegenden Bereichen jeweils weiter komprimiert. Ebenfalls ist der Isolator 15 in den naheliegenden Bereichen komprimiert wie in der Fig. 1 erkennbar. Hier liegen ausgeprägte Formschlüsse zwischen dem Koaxialkabel und dem Außenleiterteil vor. Durch diesen Aufbau werden hohe Haltekräfte bei guten Hochfrequenzeigenschaften des erfindungsgemäßen Zusammenbaus 40 realisiert.

In Fig. 2 wird ein oberer Bereich des Verbindungsabschnitts 21 und des ersten Kabelabschnitts 22 vergrößert dargestellt. Es ist zu erkennen, dass der Außenleiter 17 innerhalb des Koaxialkabels 4 mehrere Lagen aufweist. Der Außenleiter 17 ist als Geflecht ausgestaltet. In der Fig. 2 (und auch der Fig. 1) ist das Geflecht vereinfachend dargestellt als übereinander angeordnete Drähte. Der abisolierte Außenleiterabschnitt 17b ist, wie es auch beabsichtigt ist, als einfacher Draht dargestellt. Drähte liegen umlaufend nebeneinander vor.

In Fig. 3 wird das Außenleiterteil 1 separat dargestellt. In dem dargestellten Ausführungsbeispiel des erfindungsgemäßen Zusammenbaus 40 haben die Vertiefungen 19 eine Tiefe von jeweils 0,11 mm (der Einfachheit halber sind die Bezugszeichen an den oberen Vertiefungen 19 nicht dargestellt). Es handelt sich bei diesem Zahlenwert um ein Beispiel. Der Außendurchmesser des Verbindungsabschnitts 21 liegt beispielsweise bei 3,78 mm. Der Innendurchmesser liegt beispielsweise bei 3,38 mm. Der Durchmesser des Koaxialkabels 4 liegt beispielsweise bei 3,5 mm. Mit dem abisolierten Außenleiterabschnitt 17b zusammen liegt der Durchmesser des Koaxialkabels 4 bei beispielsweise 3,85 mm. Das heißt, über den gesamten Verbindungsabschnitt 21 liegt bei Zugrundelegung dieser beispielhaften Werte eine Komprimierung des Kabelmantels 18 vor, wenngleich sie in dem Bereich des Verbindungsabschnitts 21, in dem keine Drähte des abisolierten Außenleiterabschnitts 17b vorliegen, gering ist.

Der Verbindungsabschnitt 21 wurde im Herstellungsverfahren nach dem Einbringen des ersten Kabelabschnitts 22 im Innendurchmesser verringert (Zahlenbeispiele: siehe oben). Vorher lag der Innendurchmesser bei beispielsweise 3,57 mm, der Außendurchmesser lag bei beispielsweise 3,97 mm. Das Verringern der beiden Durchmesser des Verbindungsabschnitts 21 erfolgte z. B. durch (in der Praxis) allseitige Druckaufbringung mithilfe von zwei Halbschalen 30 (siehe Fig. 5), die jeweils eine halbzylinderartige Ausnehmung aufweisen.

Das Umlegen des abisolierten Außenleiterabschnitts 17b auf den Kabelmantel 18 erfolgte z. B. unter Nutzung einer rotierenden Drahtbürste.

Die Fig. 4a zeigt in einer vereinfachten Explosionsdarstellung die Bestandteile des bereits in den Fig. 1-3 dargestellten erfindungsgemäßen Zusammenbaus 40. Das Innenleiterteil 3 ist mittels Crimps mit dem Innenleiter 14 verbunden. Es handelt sich um einen Zusammenbau mit einem Male-Steckverbinder 41. In Fig. 4b ist ein entsprechender Zusammenbau 50 mit einem Female-Steckverbinder (Kuppler) in einer vereinfachten Explosionsdarstellung gezeigt. Das Außenleiterteil 5 weist insbesondere einen anderen Aufbau mit federartigen Segmenten am steckseitigen Ende zur Aufnahme eines komplementären Male-Steckverbinders auf. Ein Isolierteil 6 ist anders gestaltet als das Isolierteil 2, ebenso ist ein Female-Innenleiterteil 7 anders gestaltet als das Male-Innenleiterteil 3. Der Aufbau des Zusammenbaus 50 ist analog zum Aufbau des Zusammenbaus 40.

In Fig. 5 wird eine schematische Darstellung des Schrittes des Verringerns des Innendurchmessers des Verbindungsabschnitts 21 gezeigt. Zwei Halbschalen 30, die jeweils eine halbzylinderartige Ausnehmung aufweisen, drücken mit einer Kraft F auf den Verbindungsabschnitt 21. Weil die beiden halbzylinderartigen Ausnehmungen einen Innendurchmesser aufweisen, der nur geringfügig kleiner ist als der (noch nicht verringerte) Außendurchmesser des Verbindungsabschnitts 21, werden der Außendurchmesser und somit auch der Innendurchmesser des Verbindungsabschnitts unter Beibehaltung des runden Querschnitts (Hohlzylinderform) verringert. Der Verbindungsabschnitt 21 kann hierdurch - da das Material ausweichen muss - leicht verlängert werden.

In Fig. 6 wird das erfindungsgemäße Verfahren zur Herstellung eines erfindungsgemäßen Zusammenbaus schematisch dargestellt.

In einem ersten Schritt S1 wird ein Außenleiterteil 1 (siehe Fig. 1), mit einem Verbindungsabschnitt 21 (siehe Fig. 1) bereitgestellt. Ebenso werden ein Innenleiterteil 3 (siehe Fig. 1), ein Isolierteil 2 (siehe Fig. 1) und ein Koaxialkabel 4 (siehe Fig. 1) bereitgestellt. Das Koaxialkabel 4 weist - von außen nach innen - einen Kabelmantel 18 (siehe Fig. 1), einen geflechtartigen Außenleiter 17 (siehe Fig. 1) mit Drähten, eine Abschirmfolie 16 (siehe Fig. 1), einen Isolator 15 (siehe Fig. 1) und einen Innenleiter 14 (siehe Fig. 1) auf.

In einem zweiten Schritt S2 erfolgt ein Abisolieren eines Außenleiterabschnitts 17b (siehe Fig. 1) an einem Kabelende. Das heißt, dass an diesem Kabelende der Kabelmantel 18 entfernt wird.

In einem dritten Schritt S3 erfolgt ein Umstülpen des abisolierten Außenleiterabschnitts 17b um das Koaxialkabel 4. Der abisolierte Außenleiterabschnitt 17b wird zudem mithilfe einer Drahtbürste auf den Kabelmantel 18 des Koaxialkabels 4 umgestülpt und umgebürstet. Das Geflecht des abisolierten Außenleiterabschnitts 17b wird aufgelöst, sodass die einzelnen Drähte nicht mehr miteinander durch Überlagerungen und Kreuzungen verbunden sind. Die einzelnen Drähte werden im Zuge des Umbürstens in Längsrichtung des Koaxialkabels 4 umgestülpt.

In einem vierten Schritt S4 erfolgt ein Abisolieren eines Abschnitts des Innenleiters 14 des Koaxialkabels 4, in dem Kabelbereich, aus dem der abisolierte Außenleiterabschnitt 17b stammt. Der Innenleiter 14 wird mit dem Innenleiterteil 3 mittels Crimpen verbunden.

Das Isolierteil 2 wird nun mit seiner Durchgangsöffnung auf das Innenleiterteil 3 in einem fünften Schritt S5 heraufgeschoben.

In einem sechsten Schritt S6 wird nun das Außenleiterteil 1 mit seinem Verbindungsabschnitt 21 über das Isolierteil 2 hinweg auf einen ersten Kabelabschnitt 22 mit Druck heraufgeschoben. Der abisolierte Außenleiter 17b ist nunmehr eingeklemmt zwischen dem Kabelmantel 18 und der Innenwand des Verbindungsabschnitts 21.

In einem siebten Schritt S7 wird der Innendurchmesser des Verbindungsabschnitts 21 verringert, wobei das Verringern des Innendurchmessers des Verbindungsabschnitts mithilfe von zwei Halbschalen 30 ausgeführt wird, die jeweils eine halbzylinderartige Ausnehmung aufweisen, wobei die zwei Halbschalen 30 mit den halbzylinderartigen Ausnehmungen auf den Verbindungsabschnitt 21 von außen gedrückt werden, wobei der Innenradius der halbzylinderartigen Ausnehmungen kleiner ist als der Außendurchmesser des Verbindungsabschnitts 21 vor dem Verringern des Innendurchmessers.

In einem achten Schritt werden im Verbindungsbereich 21 mithilfe eines entsprechenden Werkzeugs an dem vorderen und dem hinteren Endbereich des Verbindungsbereichs 21 jeweils 2 sich radial gegenüberliegende Vertiefungen 19 eingeprägt. Bei den Vertiefungen 19 (siehe Fig. 1) handelt es sich um Quersicken. Während der Kabelmantel 18 im gesamten Verbindungsbereich 21 komprimiert ist, ist der Isolator 15 nur in den Bereichen des ersten Kabelabschnitts 22 komprimiert, in denen sich die Vertiefungen 19 befinden.

In Fig. 7a werden Impedanzverläufe (Ohm) im Zeitbereich über der Zeit in ps gezeigt. Die erste, punktierte Linie zeigt den Impedanzverlauf bei einem Zusammenbau (Koaxialkabel und Steckverbinder) mit Stützhülse. Es bildet sich bei ca. 200 ps ein ungünstiges Minimum und, darauf folgend, ungünstige Maxima. Die zweite, gestrichelte Linie zeigt einen Impedanzverlauf bei einem erfindungsgemäßen Zusammenbau ohne Stützhülse mit Crimp (Vertiefung am Außenleiter). Die Extrema sind bereits deutlich reduziert. Dies ist vorteilhaft. Eine weitere noch vorteilhaftere Reduzierung zeigt die dritte, strichpunktierte Linie ohne Stützhülse und ohne Crimp.

In Fig. 7b wird der Reflexionsfaktor (dB) im Frequenzbereich (MHz) gezeigt. Die durchgezogene Begrenzungslinie zeigt ein sinnvolles Limit an, das nicht überschritten werden soll. Die erste, punktierte Linie zeigt den Verlauf des Reflexionsfaktors bei einem Zusammenbau (Koaxialkabel und Steckverbinder) mit Stützhülse. Das Limit wird bei höheren Frequenzen überschritten. Die zweite, gestrichelte Linie zeigt den Verlauf des Reflexionsfaktors bei einem erfindungsgemäßen Zusammenbau ohne Stützhülse mit Crimp (Vertiefung am Außenleiter). Das Limit wird nicht überschritten. Dies ist bereits vorteilhaft. Eine weitere noch vorteilhaftere Reduzierung deutlich unter das Limit zeigt die dritte, strichpunktierte Linie ohne Stützhülse und ohne Crimp.

### Bezugszeichenliste

1: Außenleiterteil
14: Innenleiter
15: Isolator
16: Abschirmfolie
17: Außenleiter
17b: abisolierter Außenleiterabschnitt
18: Kabelmantel
19: Vertiefung
2: Isolierteil
21: Verbindungsabschnitt
22: erster Kabelabschnitt
23: zweiter Kabelabschnitt
24: erster Teilbereich
25: Bereich des Verbindungsabschnitts, in dem die Drähte zwischen der Innenwand und dem Kabelmantel angeordnet sind
3: Innenleiterteil
30: Halbschale
4: Koaxialkabel
40: erfindungsgemäßer Zusammenbau (Male)
41: Steckverbinder
5: Außenleiterteil
50: erfindungsgemäßer Zusammenbau (Female)
6: Isolierteil
7: Innenleiterteil (Female)
S1-S8: Verfahrensschritte
F: Kraft

## Patentansprüche

1. Verfahren zur Herstellung eines Zusammenbaus (40, 50) aus einem Steckverbinder (41) für Hochfrequenzanwendungen und einem Koaxialkabel (4) oder einer Komponente für einen solchen Zusammenbau (40, 50), aufweisend:
- Bereitstellen eines Außenleiterteils (1, 5), wobei das Außenleiterteil (1, 5) mindestens einen Verbindungsabschnitt (21) mit einer Innenwand aufweist, der zumindest teilweise als Hohlzylinder ausgebildet ist,
- Bereitstellen eines Innenleiterteils (3, 7) und eines Isolierteils (2, 6),
- Bereitstellen eines Koaxialkabels (4), wobei das Koaxialkabel (4) einen Außenleiter (17), der Drähte aufweist, einen Innenleiter (14), der zumindest teilweise im Inneren des Außenleiters (17) angeordnet ist, einen Isolator (15), der zumindest teilweise im Inneren des Außenleiters (17) angeordnet ist und den Innenleiter (14) zumindest teilweise umschließt und einen Kabelmantel (18), der den Außenleiter (17) zumindest teilweise umschließt, aufweist,
- Abisolieren eines Außenleiterabschnitts (17b) des Koaxialkabels (4),
- Umstülpen des abisolierten Außenleiterabschnitts (17b) um einen ersten Kabelabschnitt (22) des Koaxialkabels (4) herum und Anordnen der Drähte außenseitig des Kabelmantels (18) in dem ersten Kabelabschnitt (22),
- Zusammenfügen des Koaxialkabels (4) mit dem Außenleiterteil (1, 5) zu dem Zusammenbau (40, 50) oder der Komponente, wobei das Außenleiterteil (1, 5) mit dem Verbindungsabschnitt (21) des Außenleiterteils (1, 5) über den ersten Kabelabschnitt (22) geschoben wird,
- Verringern des Innendurchmessers des Verbindungsabschnitts (21) wodurch der Kabelmantel (18) zumindest in einem ersten Teilbereich (24) des Verbindungsabschnitts (21) komprimiert wird und die Drähte an der Innenwand des Verbindungsabschnitts (21) und dem Kabelmantel (18) anliegen,
wobei der erste Teilbereich (24) mindestens 70 % eines Bereichs (25) des Verbindungsabschnitts (21) umfasst, in dem die Drähte zwischen der Innenwand und dem Kabelmantel (18) angeordnet sind.

2. Verfahren gemäß Anspruch 1, **dadurch gekennzeichnet, dass** der Verbindungsabschnitt (21) vollständig als Hohlzylinder ausgebildet ist.

3. Verfahren gemäß Anspruch 1 oder 2, **dadurch gekennzeichnet, dass** der erste Teilbereich (24) den Bereich (25) des Verbindungsabschnitts (21), in dem die Drähte zwischen der Innenwand und dem Kabelmantel (18) angeordnet sind, vollständig umfasst.

4. Verfahren gemäß einem der Ansprüche 1-3, **dadurch gekennzeichnet, dass** das Verringern des Innendurchmessers des Verbindungsabschnitts (21) mithilfe von zwei Halbschalen (30) ausgeführt wird, die jeweils eine halbzylinderartige Ausnehmung aufweisen, wobei die zwei Halbschalen (30) mit den halbzylinderartigen Ausnehmungen auf den Verbindungsabschnitt (21) gedrückt werden, wobei der Innenradius der halbzylinderartigen Ausnehmungen kleiner ist als der Außendurchmesser des Verbindungsabschnitts (21) vor dem Verringern des Innendurchmessers.

5. Verfahren gemäß einem der Ansprüche 1-4, **dadurch gekennzeichnet, dass** der Innendurchmesser des Verbindungsabschnitts (21) um maximal 5 % verringert wird.

6. Verfahren gemäß einem der Ansprüche 1-5, **dadurch gekennzeichnet, dass** es zusätzlich aufweist:
- Einbringen zumindest einer nach innen weisenden Vertiefung (19) in den Verbindungsabschnitt (21), wobei die Vertiefung eine geringere axiale Ausdehnung hat, als der erste Teilbereich (24).

7. Verfahren nach Anspruch 6, wobei die zumindest eine Vertiefung in den ersten Teilbereich (24) des Verbindungsabschnitts (21) eingebracht wird.

8. Verfahren nach Anspruch 6 oder 7, wobei die zumindest eine Vertiefung in den Bereich (25) des Verbindungsabschnitts (21) eingebracht wird, in dem die Drähte zwischen der Innenwand und dem Kabelmantel (18) angeordnet sind.

9. Verfahren nach einem der Ansprüche 6-8, wobei durch das Einbringen der zumindest einen Vertiefung (19) der Isolator (15) des Koaxialkabels (4) komprimiert wird.

10. Verfahren nach einem der Ansprüche 1-9, **dadurch gekennzeichnet, dass** der Zusammenbau (40, 50) keine zusätzliche Stützschelle oder Stützhülse oder Crimp-Schelle und kein zusätzliches Crimp-Rohr aufweist, die/das um den ersten Kabelabschnitt (22) und/oder den Isolator (15) herum angeordnet ist.

11. Verfahren nach einem der Ansprüche 1-10, **dadurch gekennzeichnet, dass** das Außenleiterteil (1, 5) als Rohr ausgestaltet ist.

12. Verfahren nach einem der Ansprüche 1-11, **dadurch gekennzeichnet, dass** eine Durchmesserverringerung des Koaxialkabels (4) durch die Komprimierung des Kabelmantels (18) im ersten Kabelabschnitt (22) vorliegt, wobei die Durchmesserverringerung mindestens 4 %, vorzugsweise 4% - 15%, im Vergleich zum zweiten Kabelabschnitt (23) beträgt.

13. Verfahren nach einem der Ansprüche 1-12, **dadurch gekennzeichnet, dass** der Verbindungsabschnitt nach Verringern des Innendurchmessers eines oder mehrere der folgenden Merkmale aufweist:
eine Länge im Bereich von 5 bis 15 mm,
eine Wanddicke im Bereich von 0,1 bis 0,5 mm,
einen Innendurchmesser im Bereich von 3,0 bis 4,0 mm.

14. Zusammenbau (40, 50) aus einem Steckverbinder (41), insbesondere für Hochfrequenzanwendungen, und einem Koaxialkabel (4), hergestellt mithilfe des Verfahrens gemäß einem der Ansprüche 1-13,
wobei der Steckverbinder (41) aufweist
- ein Außenleiterteil (1, 5),
- ein Innenleiterteil (3, 7), das zumindest teilweise im Inneren des Außenleiterteils (1, 5) angeordnet ist,
- ein Isolierteil (2, 6), das zumindest teilweise im Inneren des Außenleiterteils (1, 5) angeordnet ist und das Innenleiterteil (3, 7) zumindest teilweise umschließt,
wobei das Außenleiterteil (1, 5) mindestens einen Verbindungsabschnitt (21) mit einer Innenwand aufweist, wobei der Verbindungsabschnitt (21) zumindest teilweise als Hohlzylinder ausgebildet ist,
wobei das Koaxialkabel (4) aufweist
- einen Außenleiter (17), der Drähte aufweist,
- einen Innenleiter (14), der zumindest teilweise im Inneren des Außenleiters (17) angeordnet ist,
- einen Isolator (15), der zumindest teilweise im Inneren des Außenleiters (17) angeordnet ist und den Innenleiter (14) zumindest teilweise umschließt,
- einen Kabelmantel (18), der den Außenleiter (17) zumindest teilweise umschließt,
wobei das Koaxialkabel (4) einen ersten Kabelabschnitt (22) aufweist, der innerhalb des Verbindungsabschnitts (21) angeordnet ist,
wobei das Koaxialkabel (4) einen zweiten Kabelabschnitt (23) aufweist, der außerhalb des Verbindungsabschnitts (21) angeordnet ist,
wobei im ersten Kabelabschnitt (22) ein abisolierter Außenleiterabschnitt (17b) des Koaxialkabels (4) außen um den Kabelmantel (18) herum anliegend angeordnet ist,
wobei sich Drähte des abisolierten Außenleiterabschnitts (17b) zwischen dem Kabelmantel (18) und dem Außenleiterteil (1, 5) des Steckverbinders (41) befinden und an der Innenwand des Verbindungsabschnitts (21) und dem Kabelmantel (18) anliegen,
wobei zumindest der Kabelmantel (18) durch das Außenleiterteil (1, 5) mindestens in einem ersten Teilbereich (24) des Verbindungsabschnitts (21) komprimiert ist.

15. Verwendung eines Zusammenbaus gemäß Anspruch 14 zur Übertragung von Hochfrequenz oder Hochfrequenzsignalen, als Hochfrequenzsteckverbinder, in einem Hochfrequenzsteckverbinder oder zur Herstellung eines Hochfrequenzsteckverbinders.
